# EUROPÄISCHE PATENTSCHRIFT

(11) **EP 3 141 673 B1**
(45) Veröffentlichungstag und Bekanntmachung des Hinweises auf die Patenterteilung: **26.07.2023**
(21) Anmeldenummer: 16188773.2
(22) Anmeldetag: 14.09.2016
(51) Int. Cl.: E04D 3/35, E04D 3/36, E04D 3/361, E04D 3/367, E04D 3/365, E04D 3/366

(54) **GEKANTETES BLECH**
FOLDED SHEET
TÔLE PLIÉE

(30) Priorität: 14.09.2015 DE 102015011689
(43) Veröffentlichungstag der Anmeldung: 15.03.2017
(73) Patentinhaber: Neumeister, Clemens, 49681 Garrel (DE)
(72) Erfinder: Neumeister, Clemens, 49681 Garrel (DE)
(74) Vertreter: Eisenführ Speiser

(56) Entgegenhaltungen:
- EP-A2- 0 038 222
- GB-A- 694 953
- GB-A- 2 287 046
- JP-A- 2003 020 757
- JP-A- 2006 097 293
- JP-A- 2006 225 955
- JP-A- 2009 133 117
- US-A- 4 597 234
- US-A- 5 142 838
- US-A1- 2006 156 669

## Beschreibung

Die Erfindung betrifft ein gekantetes Blech einer Dachhaut oder einer Wandverkleidung, mit einer Außenseite und einer Innenseite, wobei an den Kantungen abgekantete Blechabschnitte des Bleches der Verbindung mit weiteren derartigen Blechen dienen und das Blech wenigstens eine Beschichtung aufweist, die innenseitig aufgebracht ist.

Ein solches, beschichtetes Blech einer Dacheindeckung oder Wandverkleidung geht beispielsweise aus der DE 44 24 751 A1 hervor, bei der innenseitig eine Schutzschicht aus Epoxid-Harzlack auf das Blech aufgebracht sein soll, die bei Titanzinkblechen Korrosion durch sich unter der Dachhaut sammelnde Feuchtigkeit und Kondenswasserniederschlag unterbinden soll. Diese Beschichtung aus Epoxid-Harzlack zeichnet sich durch eine extrem geringe Schichtdicke zwischen 1 µm und 6 µm aus.

Schließlich wird als weiteren Stand der Technik hingewiesen auf DE 2058762, DE 3909498, DE 10006637, DE 1141071, DE U-1783415, JP 2006 225955, JP 2009 133117, GB 694 953, US 4 597 234, US 5 142 838, EP 0 038 222, JP 2003 020757 und US 2006/156669.

Ferner wird hingewiesen auf den Stand der Technik gemäß US-A-5,001,881 sowie JP-2003-020757. In diesem Dokument wird eine Gummi-Beschichtung mit einer Schichtdicke 0,8 bis 2mm vorgeschlagen.

Im Praxisversuch hat sich aber gezeigt, dass eine Verarbeitung von Blechen mit einer solchen Schichtdicke grundsätzlich völlig ungeeignet ist.

Um zusätzlich zu dem Korrosionsschutz auch eine Abdichtung zweier aneinander anliegender, beispielsweise über einen Stehfalz miteinander verbundener Bleche oder eine isolierende, insbesondere schallisolierende, Wirkung zu erreichen, müssen weitere Maßnahmen getroffen werden. Entsprechende Maßnahmen können in die Stehfalze eingebrachte Dichtmittel, wie Dichtbänder, oder Lagen aus Isoliermaterial sein, die zwischen einer Unterkonstruktion und den Blechen der Dachhaut oder Wandverkleidung angeordnet sein können.

Aufgabe der Erfindung ist es, eine Dachhaut oder eine Wandverkleidung bereitzustellen, die sowohl Schutz vor Korrosion als auch eine gegen eindringende Feuchtigkeit abdichtende Wirkung sowie isolierende Wirkung aufweist.

Die Lösung dieser Aufgabe erfolgt mit den Merkmalen des Patentanspruchs 1 und den Merkmalen des Patentanspruchs 12. Weiterbildungen und vorteilhafte Ausgestaltungen sind inden nachgeordneten Patentansprüchen angegeben.

Das gekantete Blech Blech einer Dachhaut oder einer Wandverkleidung, mit einer Außenseite und einer Innenseite, wobei an den Kantungen abgekantete Blechabschnitte des Bleches der Verbindung mit weiteren derartigen Blechen dienen und das Blech wenigstens eine Beschichtung aufweist, die innenseitig aufgebracht ist, zeichnet sich erfindungsgemäß inter alia dadurch aus, dass die Beschichtung vollflächig an der Innenseite des Bleches ausgebildet ist, dass die Beschichtung teilflächig oder vollflächig an der Innenseite des Bleches ausgebildet ist und, dass die Beschichtung dauerelastische Eigenschaften aufweist, und dass die Beschichtung vorzugsweise ein **kautschukhaltiges Material aufweist. Auch der Einsatz eines thermoplastischen Elastomers auf Olefinbasis (TPO), ein Ethylen-Propylen-Dien-Kautschuk (EPDM), also ein synthetisches Kautschukmaterial ist geeignet. EPDM-Materialien gehören dabei zu den statischen Copolymeren mit einem gesättigten Polymergerüst.**

**Das kautschukhaltige Material ist** dauerelastisch und geeignet, die Bleche einer eingedeckten Dachhaut oder Wandverkleidung gegen eindringende Feuchtigkeit dauerhaft zueinander abzudichten, ohne dass weitere Hilfsmittel wie Schaumstoffbänder oder Gummibänder im Bereich zwischen den Blechen angeordnet werden müssen. Zudem ist die vollflächig beschichtete Innenseite des Bleches auch gegen Korrosion geschützt. **Bevorzugt besteht die Beschichtung aus dem kautschukhaltigen Material, welches in weiterer Ausgestaltung Zellkautschuk oder Silikonkautschuk oder eine Mischung aus Silikonkautschuk und Zellkautschuk ist. Wie erwähnt ist anstatt eines kautschukhaltign Materials wie z. B. EPDM, alternativ auch ein thermoplastisches Elastomere auf Olefinbasis, z. B. TPO oder PP (Polypropylen) / EPDM, z. B. Santoprene Material geeignet, wie auch TPA (Thermoplastische Copolyamide, TPC (Thermoplastisches Polyester-Elastomere), Thermoplastische Copolyester, TPS (Styrol-Blockcoplymere, SBS, SEBS, SEPS, SEEPS, MBS), TPU (Thermoplastische Elastomere auf Urethanbasis, z. B. Elastollan oder Desmopan oder auch ein TPV (Vernetzte thermoplastische Elastomere auf Olefinbasis, vorwiegend PP/EPDM, z. B. Salink (DSM), Forprene (SoFter)). Die vorgenannten Materialien, also das kautschukhaltige Material, sei es Naturkautschuk, sei es synthetischer Kautschuk oder die thermoplastischen Elastomere etc. haben den Vorteil, dass sie sich bei Raumtemperatur wie klassische Vertreter verhalten, jedoch beim Erhitzen verformbar werden. Ein Vorteil des vorgenannten elastischen Kunststoffs ist auch die Möglichkeit, diese schweißen zu können, um damit wasserdichte Verbindungen zu erzeugen.**

**Soweit in der vorliegenden Anmeldung auch beschrieben ist, dass die Beschichtung nicht vollflächig sondern teilflächig erfolgt, so ist damit eine Flächenbedeckung von wenigstens ca. 40%, vorzugsweise wenigstens ca. 60%** - **80% gemeint, wobei durch Aufbringen von Parallelstreifen oder gekreuzten Streifen im Wesentlichen auch eine insgesamt Gleichverteilung der Beschichtung vorgesehen ist.**

Nach der Erfindung ist die Beschichtung an der Innenseite des gekanteten Bleches auf die Innenseite aufgeschäumt, wobei durch das Aufschäumen eine nochmals höhere Elastizität der Beschichtung erreicht wird. **Gemäß einer bevorzugten Ausgestaltung kann das kautschukhaltige Material mittels Vulkanisation auf die Innenseite des Bleches aufgebracht worden sein.**

Dadurch, dass die Beschichtung vollflächig oder teilflächig an der Innenseite aufgeschäumt wird und eine Dicke von wenigstens 0,1 mmund von höchstens 1 mm, insbesondere eine Dicke zwischen 0,2 mm und 0,6 mm aufweist, ist zudem eine Isolierung gegen Schall, wenigstens aber eine Schallreduktionsfunktion gegeben. Diese kann im Idealfall mehrere 2- 6 dB oder mehr betragen.

Beispielsweise auf die Dachhaut oder die Wandverkleidung auftreffender Regen wird so innerhalb eines mit der Dachhaut oder Wandverkleidung verkleideten Gebäudes weniger laut wahrgenommen.

Um die Bleche nebeneinanderliegend auf einfache Weise miteinander verbinden zu können, sind die Kantungen vorteilhafterweise randseitig an zwei einander gegenüberliegenden Seiten des Bleches vorgesehen, so dass nebeneinanderliegende Bleche jeweils mit einem gekanteten Rand aneinanderstoßen.

In einer weiteren Ausgestaltung des Bleches sind an einem ersten Rand zwei Kantungen in eine vorbestimmte, gleiche Richtung ausgebildet oder vorgesehen, wobei die von einem Blechmittenabschnitt aus gesehene erste Kantung zur Außenseite des Bleches erfolgt. An einem zweiten Rand des Bleches sind gemäß weiterer Ausgestaltungen drei Kantungen ausgebildet oder vorgesehen, wobei die ausgehend von dem Blechmittenabschnitt erste Kantung in Richtung Außenseite erfolgt und die von dem Blechmittenabschnitt weiter entfernten Kantungen in entgegengesetzte Richtung zu der ersten Kantung erfolgen.

Der erste Rand weist damit zwei abgekantete Blechabschnitte auf und der zweite Rand drei abgekantete Blechabschnitte auf, wobei die abgekanteten Blechabschnitte des zweiten Randes die des ersten Randes umschließen, wenn ein Blech mit dem zweiten Rand an einen ersten Rand eines anderen Bleches angelegt wird. Die gekanteten Blechabschnitte bilden dabei an der beschichteten Innenseite des Bleches Anlageflächen aus, an denen jeweils ein abgekanteter Blechabschnitt eines benachbarten Bleches in Anlage gebracht werden kann. Die Anlageflächen des ersten Randes sind dabei vorteilhafterweise jeweils zur Anlage an Anlageflächen des zweiten Randes bestimmt. Entsprechend sind die abgekanteten Blechabschnitte des ersten und zweiten Randes ausgehend von dem Blechmittenabschnitt gleich groß oder die abgekanteten Blechabschnitte des zweiten Randes geringfügig größer als die des ersten Randes, das heißt die Abstände der Kantungen am zweiten Rand sind wenigstens um die Dicke des beschichteten Bleches, insbesondere um die doppelte Dicke des beschichteten Bleches, größer als die Abstände der Kantungen an dem ersten Rand.

In bevorzugter Ausgestaltung ist das Blech an den Kantungen jeweils um einen Winkel von 90° umgelenkt, so dass der Blechmittenabschnitt und die abgekanteten Blechabschnitte jeweils rechtwinklig zu benachbarten Abschnitten angeordnet sind.

Mit den abgekanteten Blechabschnitten zweier aneinander anliegender und miteinander zu verbindender Bleche ist dann auf einfache Weise ein Stehfalz oder Doppelstehfalz ausbildbar. Alternativ kann mit einem Blech mit beidseitig gemäß dem ersten Rand abgekanteten Blechabschnitten auch ein Leistendach ausgebildet werden, wobei dann die jeweils zwischen den beiden Kantungen ausgebildeten Blechabschnitte mit ihren Anlageflächen aneinander anliegen und auf die äußeren abgekanteten Blechabschnitte eine Leiste aufgeschoben wird, die an den äußeren Blechabschnitten verklemmt wird und diese dabei umschließt. Weitere alternative Ausführungen, wie trapezförmig abgekantete Bleche, sind ebenso möglich.

Weiter betrifft die Erfindung auch einen Verbund aus Blechen, die eine Dachhaut oder Wandverkleidung ausbilden gemäß Anspruch 10. Dieser Verbund aus Blechen zeichnet sich erfindungsgemäß dadurch aus, dass die Dachhaut oder Wandverkleidung aus den vorgenannten, gekanteten Blechen gebildet ist. Die Verbindung zwischen den Blechen ist vorzugsweise als Stehfalz oder Doppelstehfalz ausgebildet.

Um jetzt diesen Verbund aus Blechen mit einer Unterkonstruktion verbinden zu können, sind gemäß einer Weiterbildung in die Stehfalze oder Doppelstehfalze Verbinder eingeklemmt, mit denen die Dachhaut oder Wandverkleidung an einer Unterkonstruktion befestigbar ist. Diese Verbinder sind entsprechend den Blechen gekantete, formstabile Metall- oder Kunststoffbänder, welche mit einem innenseitig gegenüber den die Dachhaut oder Wandverkleidung ausbildenden Blechen vorstehenden Ende mit einer Unterkonstruktion verbindbar sind. Hierzu können insbesondere Bohrungen in den Verbindern vorgesehen sein, in denen Schrauben, Nägel, Klammern oder andere Verbindungsmittel festsetzbar sind, welche dann in oder mit der Unterkonstruktion, gewöhnlich einer Holzlattung oder dergleichen, festsetzbar oderverbindbarsind.

Die bereits beschriebene schallisolierende bzw. schallreduzierende Wirkung ist nicht nur durch eine vollflächige Beschichtung möglich, sondern auch durch eine teilflächige Beschichtung.

Ein Ausführungsbeispiel der Erfindung ist in der Zeichnung dargestellt. Es zeigen:
Figur 1: ein Querschnitt durch ein erfindungsgemäß gekantetes Blech;
Figur2: eine erste Ausführung einer Verbindung zweiererfindungsgemäßer Blechegemäß Fig. 1im Querschnitt;
Figur3: eine zweite Ausführung einer Verbindung zweier gekanteter Bleche gemäß Figur 1 im Querschnitt;
Figur4: eine andere Ausführung einer Verbindung zwischen zwei erfindungsgemäßen Blechen im Querschnitt; und
Figur5: eine weitere Verbindung zweier erfindungsgemäßer Bleche mit eineralternativ gekanteten Ausführung.

Der Querschnitt gemäß Figur 1 zeigt ein erfindungsgemäß ein gekantetes Blech 1 mit einer Außenseite 2 und einer Innenseite 3, wobei auf die Innenseite 3 eine dauerelastische Eigenschaft aufweisende Beschichtung 4 aus Silikonkautschuk oder Zellkautschuk aufgeschäumt ist. Das Blech 1 ist dabei unterteilt in einen Blechmittenabschnitt 1a sowie in mehrere zu dem Blechmittenabschnitt 1a abgekantete Blechabschnitte 1b, 1c, 1d, 1e, 1f. An einem ersten Rand 5 weist dieses beschichtete Blech 1 zwei Kantungen um jeweils 90° auf. Diese Kantungen des ersten Randes 5 erfolgen jeweils in die gleiche Richtung, so dass der äußere abgekantete Blechabschnitt 1b des ersten Randes 5 parallel zu dem Blechmittenabschnitt 1a des Bleches 1 ausgerichtet ist. Die erste Kantung ausgehend vom Blechmittenabschnitt 1a erfolgt dabei zur Außenseite 2 hin. An einem zweiten Rand 6 des Bleches 1 sind drei Kantungen ausgebildet, von denen die ausgehend von dem Blechmittenabschnitt 1a erste Kantung wiederrum in Richtung Außenseite 2 umgelenkt ist und die beiden weiteren Kantungen in entgegengesetzter Richtung zu der ersten Kantung des zweiten Randes 6 erfolgen.

Mit diesem Blech 1 gemäß Figur 1 kann eine Dachhaut oder Wandverkleidung erzeugt werden, bei der die Bleche 1, 1' gemäß Figur 2 oder Figur 3 miteinander verbunden sind. Das zweite Blech 1' ist in den folgenden Figuren 2 bis 4 dabei immer baugleich mit dem Blech 1, wobei gleiche Teile mit gleichen Bezugszeichen ergänzt um " ' " gekennzeichnet sind. In Figur 2 ist ein erster Rand 5 eines ersten Bleches 1 an einen zweiten Rand 6 eines zweiten Bleches 1'angelegt, wobei die abgekanteten Blechabschnitte 1b', 1c', 1d, 1e, 1f jeweils mit ihren als Anlageflächen ausgebildeten, beschichteten Innenseiten 3 aneinander anliegen. Zwischen den gekanteten Blechabschnitte 1b', 1c', 1d, 1e, 1fder Ränder 5', 6 ist ein Verbinder 7 eingesetzt, der aus einem länglichen ebenso wie die Bleche 1 gekanteten Metallband besteht. Dieser Verbinder 7 ist über Befestigungsmittel 8 mit einer Unterkonstruktion 9 der Dachhaut oder Wandverkleidung verbunden. Eine wetterfeste Verbindung zwischen den Blechen 1 erfolgt dabei, indem der randseitige Blechabschnitt 1f des zweiten Randes nochmals um 90° gebogen wird, so dass die beiden äußeren Blechabschnitte 1e, 1f des zweiten Randes 6 parallel zueinander angeordnet sind und jeweils mit ihrer Innenseite an den äußeren Blechabschnitt 1b' des ersten Randes 5', diesen umschließend, anliegen. DerVerbinder 7 wird dabei zumindest in einem Teilbereich zwischen den Blechen 1, 1' verklemmt.

Gemäß Figur 3 ist zudem die mittlere Kantung des zweiten Randes nochmals um 90° umgebogen, so dass alle abgekanteten Blechabschnitte 1b', 1c', 1d, 1e, 1f parallel zueinander angeordnet sind. Ansonsten weist Figur 3 keine Unterschiede zu Figur2 auf.

In Figur 4 sind zwei Bleche 1, 1' miteinander verbunden, die jeweils einen gemäß dem ersten Rand 5 in Figur 1 gekanteten Rand 5, 5' aufweisen und mittels einer aufgeschobenen Leiste 10 miteinander verbunden sind, wobei Randbereiche 10', 10" der Leiste 10 jeweils um 180° umgelenkt sind und mit den äußersten Blechabschnitten 1b, 1b'der Ränder 5, 5' der Bleche 1, 1'zusammengepresst sind.

Gemäß Figur 5 ist eine alternative Dachhaut oder Wandverkleidung dargestellt, wobei die Bleche 1, 1' jeweils trapezförmig abgekantet sind und die trapezförmigen Bereiche 11 eines Bleches 1 in Anlage zu den jeweils benachbarten trapezförmigen Bereichen 11' eines anderen Bleches 1' gebracht sind. Im Unterschied zu den vorgenannten Ausführungen liegt dabei jeweils die beschichtete Innenseite 3 an einer Außenseite 2 des jeweils benachbarten Bleches 1'an.

Soweit die beschichteten Bleche miteinander verbunden werden - wie z. B. nach Figur 2, 3, 4 oder 5 - ist es unter Umständen auch vorteilhaft, die Beschichtung in dem Bereich, wenigstens dort, wo die aneinander kontaktierenden Bleche zusammenliegen bzw. sich berühren oder vollflächig, die Beschichtung oberseitig mit einem Gleitlack zu versehen, welcher vorzugsweise eine Schichtdicke von ca. 2-15 µm aufweist. Dieser Gleitlack hat dann den Vorteil, dass sich die Verbindung stehenden Bleche leichter in Maschinen verarbeiten lassen, z. B auch in einem Rollformer, weil durch den Gleitlack die wichtigen Seiten nicht mehr ganz so stumpf sind. Als Gleitlack kommt bekannter Gleitlack in Frage, beispielsweise ein Gleitlack auf Molybdän-Basis oder andere bekannte Gleitlacke, die die Reibung auf Oberflächen reduzieren oder minimieren sollen, und die ebenfalls dafür sorgen können, dass bei unter Umständen Bewegung von anderen reibenden Oberflächen hörbare Knarzgeräusche verringert oder beseitigt werden.

## Patentansprüche

1. Gekantetes Blech (1, 1') einer Dachhaut oder einer Wandverkleidung oder einer Dachrinne oder dergleichen, mit einer Außenseite (2) des Blechs (1, 1') und einer Innenseite (3) des Blechs (1, 1'), wobei das Blech abgekantete Blechabschnitte (1b, 1b', 1c, 1c', 1d, 1e, 1f) mit wenigstens einer Beschichtung (4, 4') aufweist, und
die Beschichtung (4, 4`) vollflächig oder teilflächig, d.h. mit einer Flächenabdeckung von wenigstens 40% an der Innenseite (3) des Bleches (1, 1') ausgebildet ist,
die Beschichtung (4, 4`) dauerelastische Eigenschaften aufweist, und
die Beschichtung (4, 4`) wenigstens eines der nachstehenden aufgeführten Materialien aufweist:
- thermoplastisches Elastomer auf Olefinbasis (TPO),
- Ethylen-Prophylen-Dien-Kautschuk (EPDM),
- Polypropylen (PP)/ EPDM,
- thermoplastisches Copolyamid (TPA),
- thermoplatische Polyester-Elastomere (TPC),
- thermoplastisches Copolyester,
- Styrol-Block Copolymere,
- thermoplastische Elastomere auf Urethanbasis (TPU), oder
- vernetzte thermoplastische Elastomere auf Olefinbasis und
wobei zur Isolierung gegen Schall, wenigstens aber zur Schallreduktion die Beschichtung eine Dicke von wenigstens 0,1 mm, höchstens aber 1 mm, vorzugsweise eine Dicke zwischen 0,15 mm und 0,6 mm aufweist, wobei die Beschichtung (4, 4`) auf die Innenseite (3) des Bleches aufgeschäumt ist.

2. Blech nach Anspruch 1, **dadurch gekennzeichnet, dass** die Beschichtung mittels Vulkanisation auf die Innenseite aufgebracht ist.

3. Blech nach einem der Ansprüche 1 oder 2, **dadurch gekennzeichnet, dass** die Kantungen randseitig an zwei einander gegenüberliegenden Seiten des Bleches (1, 1') vorgesehen ist.

4. Blech nach einem der Ansprüche 1 bis 3, **dadurch gekennzeichnet, dass** an einem ersten Rand (5, 5`) zwei Kantungen in eine vorbestimmte, gleiche Richtung ausgebildet sind oder vorgesehen sind wobei die erste Kantung zur Außenseite (2) des Bleches (1, 1') erfolgt.

5. Blech nach einem der Ansprüche 1 bis 4, **dadurch gekennzeichnet, dass** an einem zweiten Rand (6) drei Kantungen ausgebildet oder vorgesehen sind, wobei die ausgehend von einem Blechmittenabschnitt (1a) erste Kantungen in Richtung Außenseite (2) erfolgt und die von dem Blechmittenabschnitt (1a) weiter entfernten Kantungen in entgegengesetzte Richtung zu der ersten Kantung erfolgen.

6. Blech nach einem der Ansprüche 1 bis 5, **dadurch gekennzeichnet, dass** gekantete Blechabschnitte (1b, 1b', 1c, 1c', 1d, 1e, 1f) an der beschichteten Innenseite (2) Anlageflächen ausbilden.

7. Blech nach den Ansprüchen 4,5 und 6 **dadurch gekennzeichnet, dass** die Anlageflächen des ersten Randes (5, 5`) jeweils zur Anlage an Anlageflächen des zweiten Randes (6) bestimmt sind.

8. Blech nach einem der Ansprüche 1 bis 7, **dadurch gekennzeichnet, dass** mit den an den Kantungen abgekanteten Blechabschnitten (1b, 1b', 1c, 1d, 1e, 1f) zwischen zwei miteinander zu verbindenden Blechen (1, 1') ein Stehfalz ausbildbar ist.

9. Blech nach einem der Ansprüche 1 bis 8, **dadurch gekennzeichnet, dass** mit den an den Kantungen abgekanteten Blechabschnitten (1b, 1b', 1c, 1c', 1d, 1e, 1f) zwischen zwei miteinander zu verbindenden Blechen (1, 1') ein Doppelstehfalz ausbildbar ist.

10. Verbund aus Blechen (1, 1'), die eine Dachhaut oder Wandverkleidung ausbilden,
**dadurch gekennzeichnet,**
**dass** die Dachhaut oder Wandverkleidung aus gekanteten Blechen (1, 1') gemäß einem der Ansprüche 1 bis 9 gebildet ist.

11. Verbund nach Anspruch 10, **dadurch gekennzeichnet, dass** die Bleche (1, 1') über Stehfalze oder Doppelstehfalze miteinander verbunden sind.

12. Verbund nach einem der Ansprüche 10 oder 11, **dadurch gekennzeichnet, dass** in die Stehfalze oder Doppelstehfalze Verbinder (7) eingeklemmt sind, mit denen die Dachhaut oder Wandverkleidung an einer Unterkonstruktion (9) befestigbar ist.

13. Verbund aus Blechen nach einem der vorhergehenden Ansprüche 10 bis 12, **dadurch gekennzeichnet, dass** ein Blech bzw. die Bleche wenigstens in den Bereichen,
in den die Blechabschnitte sich kontaktieren, mit einem Gleitlack auf der Beschichtung ausgebildet ist.

14. Blech oder ein Verbund aus Blechen nach einem der vorhergehenden Ansprüche, **dadurch gekennzeichnet, dass** bei einer teilflächigen Beschichtung wenigstens 50%, vorzugsweise ca. 80% der Fläche des Bleches der Beschichtung ausgebildet ist, die Beschichtung vorzugsweise nach Art von parallel zueinander angeordnet Streifen oder sich kreuzenden Streifen ausgebildet ist.

## Claims

1. Folded metal sheet (1, 1') of a roof skin or a wall covering or a roof gutter or the like, having an outer side (2) of the metal sheet (1, 1') and an inner side (3) of the metal sheet (1, 1'), wherein the metal sheet has folded-over metal sheet portions (1b, 1b', 1c, 1c', 1d, 1e, 1f) having at least one covering (4, 4'), and
the covering (4, 4') is constructed over the complete surface or partial surface, that is to say, with a surface covering of at least 40% on the inner side (3) of the metal sheet (1, 1')
the covering (4, 4') has permanently resilient properties and
the covering (4, 4') has at least one of the following materials set out:
- thermoplastic elastomer material based on olefin (TPO),
- ethylene propylene diene rubber (EPDM),
- polypropylene (PP/EPDM),
- thermoplastic copolyamide (TPA),
- thermoplastic polyester elastomer materials (TPC),
- thermoplastic copolyester,
- styrene block copolymers,
- thermoplastic elastomer materials based on urethane (TPU) or
- cross-linked thermoplastic elastomer materials based on olefin and
wherein for insulation against noise, but at least in order to reduce noise, the covering has a thickness of at least 0.1 mm, but a maximum of 1 mm, preferably a thickness between 0.15 mm and 0.6 mm, wherein the covering (4, 4') is foamed onto the inner side (3) of the metal sheet.

2. Metal sheet according to claim 1, **characterised in that** the covering is applied by means of vulcanisation to the inner side.

3. Metal sheet according to either claim 1 or claim 2, **characterised in that** the folds are provided peripherally at two mutually opposite sides of the metal sheet (1, 1').

4. Metal sheet according to any one of claims 1 to 3, **characterised in that** at a first edge (5, 5') two folds are constructed or provided in a predetermined, identical direction, wherein the first fold is carried out towards the outer side (2) of the metal sheet (1, 1').

5. Metal sheet according to any one of claims 1 to 4, **characterised in that** at a second edge (6) three folds are constructed or provided, wherein the first folds, starting from a metal sheet central portion (1a), are carried out in the direction of the outer side (2) and the folds, which are further away from the metal sheet central portion (1a), are carried out in the opposite direction to the first fold.

6. Metal sheet according to any one of claims 1 to 5, **characterised in that** folded metal sheet portions (1b, 1b', 1c, 1c', 1d, 1e, 1f) form abutment faces at the covered inner side (2).

7. Metal sheet according to claims 4, 5 and 6, **characterised in that** the abutment faces of the first edge (5, 5') are each intended for abutment against abutment faces of the second edge (6).

8. Metal sheet according to any one of claims 1 to 7,
**characterised in that** a standing fold can be constructed with the metal sheet portions (1b, 1b', 1c, 1d, 1e, 1f) which are folded over at the edges between two metal sheets (1, 1') which are intended to be connected to each other.

9. Metal sheet according to any one of claims 1 to 8,
**characterised in that** a double standing fold can be constructed with the metal sheet portions (1b, 1b', 1c, 1c', 1d, 1e, 1f) which are folded over at the edges between two metal sheets (1, 1') which are intended to be connected to each other.

10. Assembly comprising metal sheets (1, 1') which form a roof skin or wall covering, **characterised in that** the roof skin or wall covering is formed from folded metal sheets (1, 1') according to any one of claims 1 to 9.

11. Assembly according to claim 10, **characterised in that** the metal sheets (1, 1') are connected to each other via standing folds or double standing folds.

12. Assembly according to either claim 10 or 11,
**characterised in that** connectors (7) with which the roof skin or wall covering can be fixed to a sub-structure (9) are clamped in the standing folds or double standing folds.

13. Assembly comprising metal sheets according to any one of the preceding claims 10 to 12, **characterised in that** a metal sheet or the metal sheets is/are constructed with an antifriction lacquer on the covering at least in the regions in which the metal sheet portions contact each other.

14. Metal sheet or assembly comprising metal sheets according to any one of the preceding claims, **characterised in that** with a covering over a partial face at least 50%, preferably approximately 80% of the surface-area of the metal sheet of the covering is constructed, the covering is preferably constructed in the manner of mutually parallel strips or intersecting strips.

## Revendications

1. Tôle pliée (1, 1') d'un revêtement de toit ou d'un revêtement mural ou d'une rigole de toit ou similaires, avec un côté extérieur (2) de la tôle (1, 1') et un côté intérieur (3) de la tôle (1, 1'), dans laquelle la tôle présente des sections de tôle (1b, 1b', 1c, 1c', 1d, 1e, 1f) repliées avec au moins un revêtement (4, 4'), et
le revêtement (4, 4') est réalisé sur toute la surface ou la surface partielle, c'est-à-dire avec un recouvrement de surface d'au moins 40 % au niveau du côté intérieur (3) de la tôle (1, 1'),
le revêtement (4, 4') présente des propriétés durablement élastiques, et
le revêtement (4, 4') présente au moins un des matériaux présentés ci-après :
- élastomère thermoplastique à base d'oléfine (TPO),
- caoutchouc éthylène-propylène-diène (EPDM),
- polypropylène (PP)/EPDM,
- copolyamide thermoplastique (TPA),
- élastomères de polyester thermoplastiques (TPC),
- copolyester thermoplastique,
- copolymères bloc styrène,
- élastomères thermoplastiques à base d'uréthane (TPU), ou
- élastomères thermoplastiques réticulés à base d'oléfine et
dans laquelle pour l'isolation acoustique, mais au moins pour la réduction du son, le revêtement présente une épaisseur d'au moins 0,1 mm, mais d'au plus 1 mm, de préférence une épaisseur entre 0,15 mm et 0,6 mm, dans laquelle le revêtement (4, 4') est expansé sur le côté intérieur (3) de la tôle.

2. Tôle selon la revendication 1, **caractérisée en ce que** le revêtement est appliqué par vulcanisation sur le côté intérieur.

3. Tôle selon l'une quelconque des revendications 1 à 2, **caractérisée en ce que** les arêtes sont prévues côté bord au niveau de deux côtés opposés l'un à l'autre de la tôle (1, 1').

4. Tôle selon l'une quelconque des revendications 1 à 3, **caractérisée en ce que** deux arêtes sont réalisées ou sont prévues au niveau d'un premier bord (5, 5') dans un sens identique prédéterminé, dans laquelle la première arête est effectuée par rapport au côté extérieur (2) de la tôle (1, 1').

5. Tôle selon l'une quelconque des revendications 1 à 4, **caractérisée en ce que** trois arêtes sont réalisées ou sont prévues au niveau d'un second bord (6), dans laquelle les premières arêtes partant d'une section médiane de tôle (1a) sont effectuées en direction du côté extérieur (2) et les arêtes davantage éloignées de la section médiane de tôle (1a) sont effectuées en direction opposée de la première arête.

6. Tôle selon l'une quelconque des revendications 1 à 5, **caractérisée en ce que** des sections de tôle (1b, 1b', 1c, 1c', 1d, 1e, 1f) pliées réalisent des surfaces d'appui au niveau du côté intérieur (2) revêtu.

7. Tôle selon les revendications 4, 5 et 6, **caractérisée en ce que** les surfaces d'appui du premier bord (5, 5') sont destinées respectivement à l'appui contre des surfaces d'appui du second bord (6).

8. Tôle selon l'une quelconque des revendications 1 à 7, **caractérisée en ce qu'**un joint debout peut être réalisé avec les sections de tôle (1b, 1b', 1c, 1d, 1e, 1f) repliées au niveau des arêtes entre deux tôles (1, 1') à relier l'une à l'autre.

9. Tôle selon l'une quelconque des revendications 1 à 8, **caractérisée en ce qu'**un double joint debout peut être réalisé avec les sections de tôle (1b, 1b', 1c, 1c', 1d, 1e, 1f) repliées au niveau des arêtes entre deux tôles (1, 1') à relier l'une à l'autre.

10. Assemblage de tôles (1, 1') qui réalisent un revêtement de toit ou un revêtement mural, **caractérisé en ce**
**que** le revêtement de toit ou le revêtement mural est formé de tôles pliées (1, 1') selon l'une quelconque des revendications 1 à 9.

11. Assemblage selon la revendication 10, **caractérisé en ce que** les tôles (1, 1') sont reliées l'une à l'autre par le biais de joints debout ou de doubles joints debout.

12. Assemblage selon l'une quelconque des revendications 10 ou 11, **caractérisé en ce que** des connecteurs (7) sont serrés dans les joints debout ou les doubles joints debout, avec lesquels le revêtement de toit ou le revêtement mural peut être fixé à une sous-construction (9).

13. Assemblage de tôles selon l'une quelconque des revendications 10 à 12, **caractérisé en ce qu'**une tôle ou les tôles sont réalisées au moins dans les zones dans lesquelles les sections de tôle se touchent, avec un vernis lisse sur le revêtement.

14. Tôle ou assemblage de tôles selon l'une quelconque des revendications précédentes, caractérisé (e) en ce que, lors d'un revêtement sur la surface partielle au moins 50 %, de préférence environ 80 % de la surface de la tôle du revêtement est réalisé, le revêtement est de préférence réalisé comme des bandes agencées parallèlement les unes aux autres ou des bandes se croisant.
